# EUROPÄISCHE PATENTSCHRIFT

(11) **EP 0 420 000 B1**
(45) Veröffentlichungstag und Bekanntmachung des Hinweises auf die Patenterteilung: **30.03.1994**
(21) Anmeldenummer: 90117895.4
(22) Anmeldetag: 18.09.1990
(51) Int. Cl.: B02C 18/36

(54) **Schneidsatz für eine Zerkleinerungsmaschine**
Knife set for a comminuting machine
Outil de coupe pour machine à broyer

(30) Priorität: 23.09.1989 DE 3931813
(43) Veröffentlichungstag der Anmeldung: 03.04.1991
(73) Patentinhaber: Karl Schnell GmbH & Co. Maschinenfabrik, D-73650 Winterbach (DE)
(72) Erfinder: Schnell, Karl, Ing., D-7065 Winterbach (DE)
(74) Vertreter: Schmid, Berthold, Dipl.-Ing.

(56) Entgegenhaltungen:
- DE-U- 8 617 950
- FR-A- 993 726

## Beschreibung

Die Erfindung bezieht sich auf einen Schneidsatz für eine Zerkleinerungsmaschine für Nahrungsmittel, insbesondere für Fleisch und dgl., gemäß dem Oberbegriff des Anspruchs 1. Ein solcher Schneidsatz ist aus der DE-U-86 17 950 bekannt. Derartige Schneidsätze und die zugehörigen Zerkleinerungsmaschinen sind in der Lebensmittelindustrie, insbesondere aber in der fleischverarbeitenden Industrie, seit langem gebräuchlich. Sie sind mit einem oder auch mehreren, in Durchlaufrichtung des Schneidguts hintereinander angeordneten Schneidsätzen der eingangs erwähnten Art ausgestattet. Dem Schneidsatz wird das Schneidgut, bei dem es sich im Falle der fleischverarbeitenden Industrie um Fleisch, Schwarten, Flechsen und andere schneidfähige Teile des Schlachtviehs handeln kann, meist mittels einer Förderschnecke od. dgl. zugeführt. Das Schneidmesser befindet sich auf derselben Welle wie die Förderschnecke od. dgl., so daß beide gemeinsam mit gleicher Drehzahl angetrieben werden können. Im Falle von mehreren, hintereinander angeordneten Schneidsätzen dient der erste zum groben Schneiden, während mit den nachfolgenden das Schneidgut weiter zerkleinert wird, so daß es am Ende relativ fein zerkleinert den Auslaß der Maschine verläßt. Der Feinheitsgrad richtet sich dabei nach dem Querschnitt der Löcher in der Lochscheibe.

Aufgrund der besonderen Form der üblicherweise verwendeten Schneidmesser und auch aufgrund der Tatsache, daß diese das umgebende Gehäuse oder einen in letzterem montierten, ringförmigen Gehäuseteil nicht berühren dürfen, ergibt sich in radialer Richtung ein gewisser Spalt zwischen Schneidmesserkörper und Maschinengehäuse od. dgl. Das Schneidgut kann sich darin festsetzen und dadurch das Schneidergebnis negativ beeinflussen.

Der aus der DE-U-86 17 950 bekannte Schneidsatz weist an den peripheren Außenflächen der Messerflügel eines rotierenden Messerkörpers verjüngte Abschnitte auf, die etwa parallel zu einer kegelförmigen Innenfläche eines Obergangsteils des Einlaßstutzens verlaufen. In diese Innenseite sind unter gleicher Umfangsteilung, im Querschnitt rechteckförmige Nuten eingeformt, die in Axialebenen oder auch etwas schräg bzw. schraubenförmig zu einer Axialebene verlaufen können. Durch die Fliehkraft und durch den verjüngten Abschnitt jeder Außenfläche der Messerflügel wird bewirkt, daß das Mahlgut in die Nuten unter Verdichtung hineingepreßt wird, so daß sich an eine anschließende schwache Entspannung der Durchlauf des nächsten Messerflügels anschließt, um damit das Gut unter größerem Druck der den Messerschneiden gegenüberstehenden Lochscheibe zuzuführen. Die verjüngten Abschnitte der Außenfläche der Messerflügel sind jedoch gegenüber den genannten ihnen gegenüberliegenden Nuten nicht so angeordnet, daß sich dort eine schneidende Vorzerkleinerung des Schneid- bzw. Mahlguts einstellt.

Die FR-A-99 37 26 beschreibt einen Fleischwolf, bei dem an der Mantelfläche einer kegelförmigen Schneidscheibe nutförmige Schneidzähne unter einem zur Drehachse der Welle schrägen Winkel ausgebildet sind. Dieser Schneidscheibe und Ihren Schneidzähnen gegenüber liegt ein feststehender Schneidring, der an seiner Innenfläche, welche der Mantelfläche der gezähnten kegelförmigen Scheibe gegenüberliegt, ebenfalls Schneidzähne aufweist, die entsprechend der Neigung der dortigen Zähne zur Achse der Antriebswelle geneigt sind. Da bei diesem bekannten Fleischwolf die Messerschneiden nicht gegenüber einer Lochscheibe schneidend rotieren, tritt das Problem, daß sich Schneidgut in dem Ringspalt zwischen Schneidmesserkörper und Maschinengehäuse festsetzen kann, gar nicht auf. Stattdessen ist der zwischen der rotierenden Schneidscheibe und dem feststehenden äußeren Schneidring vorhandene Spalt für den Austritt des zerkleinerten Gutes vorgesehen.

Die Aufgabe der Erfindung besteht infolgedessen darin, einen Schneidsatz der eingangs genannten Art so weiterzubilden, daß er mit höherer Effektivität arbeitet.

Zur Lösung dieser Aufgabe wird erfindungsgemäß vorgeschlagen, daß der Schneidsatz gemäß dem Oberbegriff des Anspruchs 1 entsprechend dem kennzeichnenden Teil dieser Anspruchs ausgebildet ist. Nunmehr ist es möglich, daß auch, in radialer Richtung gesehen, zwischen dem Schneidmesser und dem es umgebenden stationären Teil der Zerkleinerungsmaschine ein Zerkleinerungsvorgang stattfindet, der das eingedrungene Schneidgut von dem sich, in Durchlaufrichtung gesehen, noch vor dem Schneidmesser befindlichen restlichen Teil desselben abtrennt und dadurch dessen Zuführung zu den eigentlichen Schneiden des Schneidsatzes und der Lochplatte erleichtert. Man verhindert dadurch auch Stauungen in diesem Außenbereich des Schneidsatzes, insbesondere auch im Außenbereich der Lochscheibe. Inwieweit hier ein reiner Schneidvorgang oder lediglich ein damit vergleichbares Abtrennen von den einzelnen Brocken des Schneidgutes stattfindet, hängt von der Konstruktion des Schneidmessers einerseits und der Spaltweite andererseits sowie dem Zerkleinerungsgut selbst ab. Auf jeden Fall wird die Behinderung des Durchlaufs vermindert oder die Zuführung zum Schneidsatz auf diese Weise und dadurch die Effektivität dieses Schneidsatzes verbessert, worunter auch eine unerwünschte örtliche Erwärmung des Schneidguts fällt.

Eine Weiterbildung der Erfindung sieht vor, daß zumindest die Zusatzschneiden durch Nuten, Rillen od. dgl. Vertiefungen des Schneidmesserkörpers gebildet sind. Ihre Schneidwirkung ist umso besser je scharfkantiger man sie ausbildet. Auf den Schneidvorgang kann man auch durch die Querschnittsform Einfluß nehmen, wobei insbesondere anzustreben ist, daß eine der Kanten einen günstigen Winkel aufweist.

Da die am Mantel des Schneidmesserkörpers angebrachten Nuten od. dgl. jeweils leicht geneigt zur Richtung einer Mantellinie verlaufen, wird eine Verbesserung der Schneidwirkung bewirkt. Dies bedeutet aber nicht, daß es sich um einen vollständigen Mantel im Sinne eines Zylinder- oder Kegelstumpfmantels handeln muß, vielmehr kann dieser in bekannter Weise unterbrochen sein. Im letzteren Falle befinden sich selbstverständlich die Nuten nur an den Teilen, die von einem gedachten zylindrischen, kegelstumpfförmigen oder ähnlichen Mantel übrigbleiben. Am Innern des Gehäuses sind dementsprechend gestaltete und ausgerichtete Nuten vorgesehen, die dann mit den Nuten des Schneidmesserkörpers zusammen ein Schneidenpaar bilden.

Eine Ausgestaltung der Erfindung besteht darin, daß die Rillen od. dgl. der Gegenschneiden an einem kegelstumpfförmigen Innenmantel angebracht sind. Selbstverständlich sind die Kegelwinkel gleich oder etwa gleich.

Der Schneidmesserkörper besteht bevorzugterweise aus einer Nabe mit etwa radial oder tangential abstehenden Armen, wobei sich die Rillen od. dgl. an den freien Stirnflächen der Arme befinden. Es handelt sich insbesondere um eine Ausführungsform mit mehreren Armen, vorzugsweise mit fünf bis zwölf Armen, obwohl auch ein Messer mit weniger Armen brauchbar ist, wie man es seit langem kennt.

Eine bevorzugte Ausführungsform der Erfindung ist dadurch gekennzeichnet, daß die größere Kugelstumpfstirnfläche des Schneidmesserkörpers der Lochscheibe zugekehrt ist und die Rillen od. dgl. des Maschinengehäuses an einem abnehmbaren Gehäusering angebracht sind. Letzterer kann im Falle einer Beschädigung oder Abnutzung leicht gegen einen neuen ausgetauscht oder gegebenenfalls auch überholt werden. Außerdem kann man für diesen Ring ein anderes Material verwenden als für das Gehäuse der Zerkleinerungsmaschine, insbesondere ein den Belastungen besser standhaltendes Material.

Das Schneidmesser ist in Richtung seiner Drehachse gegen seine Lochscheibe hin zustellbar, und bei maximaler Schneidenhöhe weisen die Zusatzschneiden von den Gegenschneiden einen minimalen Spaltabstand ab. Die Schneiden des Schneidmessers befinden sich in bevorzugter Weise an in den Schneidmesserkörper eingesetzten und damit einstellbaren bzw. nach dem Schleifen nachstellbaren Schneidklingen aus besonders hochwertigem Material, insbesondere Messerstahl. Weil sie sich trotzdem abnutzen und infolgedessen das Schneidmesser gegen die Lochscheibe hin zugestellt werden muß, wenn die Klinge durch Nachschleifen kürzer geworden ist, führt dies zu einer Vergrößerung des Spaltabstands. Diese hält sich aber in verhältnismäßig geringen Grenzen, so daß die Wirksamkeit der radialen Schneideinrichtung dadurch kaum negativ beeinflußt wird.

Die Erfindung wird nachstehend anhand der Zeichnung näher erläutert. Die Zeichnung Zeigt ein Ausführungsbeispiel der Erfindung. Hierbei stellen dar:
- Fig. 1:: einen vertikalen Längsmittelschnitt durch den Schneidsatz bei einer strichpunktiert angedeuteter Zerkleinerungsmaschine,
- Fig, 2:: eine Draufsicht auf das Schneidmesser,
- Fig. 3:: eine Seitenansicht des Schneidmessers der Fig. 2.

Die nur teilweise dargestellte Zerkleinerungsmaschine 1 mit dem Einfülltrichter 2 für das Zerkleinerungsgut besitzt eine von einem ebenfalls nicht gezeigten Elektromotor angetriebene Antriebswelle 3, auf der eine Förderschnecke 4 und ein Schneidmesser 5 eines Schneidsatzes 6 drehfest gehalten sind. Zum Schneidsatz gehört noch eine Lochscheibe 7 bekannter Bauart. Das in den Einfülltrichter 2 eingebrachtej Zerkleinerungsgut, beispielsweise Fleisch, Schwarten, Flechsen, Sehnen und dgl. werden von der in das untere Ende des Trichters hineinragenden Förderschnecke 4 erfaßt und gegen den Schneidsatz 6 hin transportiert. Es wird dann mit Hilfe des Schneidsatzes zerkleinert und verläßt diese Maschine in Pfeilrichtung 8. An geeigneter Stelle kann eine Umlenkung dieses austretenden zerkleinerten Massestroms erfolgen, jedoch kommt es hierauf im Zusammenhang mit der erfindungsgemäßen Ausbildung des Schneidsatzes nicht an.

Das Schneidmesser besteht, wie man insbesondere den Fign. 2 und 3 gut entnehmen kann, aus einem Schneidmesserkörper 9 mit darin eingesetzten, auswechsel- sowie einstellbaren Schneidklingen 10. Ihre Schneide verläuft, gem. Fig. 2, unter einem spitzen Winkel 11 zu einem Radius 12 durch die Nabe 13 des Schneidmesserkörpers 9. In Drehrichtung 14 gesehen eilt das äußere Ende jeder Schneidklinge 10 gegenüber dem inneren Ende voraus. Ein Befestigungselement 15 ist symbolisch durch eine strichpunktierte Linie angedeutet.

Beim Ausführungsbeispiel besteht das Schneidmesser 5 aus der bereits erwähnten Nabe 13 sowie daran etwa tangential angesetzten Armen 16. Etwa tangetial verläuft beim Ausführungsbeispiel, um es etwas näher zu präzisieren, die in Drehrichtung rückwärtige Längskante jedes Armes 16. Die vorauseilende Kante 17 jedes Armes dient als Vorschneider. Sie ist der gegen das innere Trichterende hin weisenden Nabenfläche 18 zugeordnet.

Erfindungsgemäß sind nun am Schneidmesserkörper bzw. beim Ausführungsbeispiel an den freien Enden der Arme 16 Zusatzschneiden 19 angebracht, insbesondere angeformt, die sich in etwa radialer Richtung erstrecken und mit etwa radialen Gegenschneiden 20 des Maschinengehäuses, insbesondere eines Gehäuserings 21 des letzteren, zur zusätzlichen Zerkleinerung des eingefüllten Gutes zusammenwirken. Zwischen beiden ist aber ein in Fig. 1 zu sehender Spalt 22, weswegen an dieser Stelle ein Schneiden, wie zwischen den Schneidklingen 10 und der Lochscheibe 7, nicht stattfindet. Trotzdem wirken natürlich die Zusatzschneiden 19 und die Gegenschneiden 20 im Sinne einer Zerkleinerung zusammen, falls sich das Material in den Spalt 22 hineingezwängt hat.

Insbesondere aus Fig. 3 ersieht man, daß die Zusatzschneiden 19 gegenüber einer zur geometrischen Drehachse 23 parallelen Mantellinie leicht geneigt verlaufen, wobei ihr oberes Ende vorauseilt. Eine entsprechende Neigung haben auch die Gegenschneiden 20.

Eine weitere Neigung erhalten die Zusatzschneiden und die Gegenschneiden 20 dadurch, daß die freien, stirnseitigen Enden der Arme 16 Teile einer Kegelstumpffläche bilden, wobei die kleinere Kegelstumpffläche der Nabenfläche 18 zugekehrt ist. Der Winkel dieses Kegelstumpfes ist in Fig. 1 mit 24 bezeichnet. Er liegt in der Größenordnung von 60° bis 70°, während der Neigungswinkel 25 in der Größenordnung von 15° liegt. Die freien Stirnflächen der Arme 16, die, wie gesagt, Teile einer umhüllenden Kegelstumpffläche sind, tragen die Bezugszahl 26.

## Patentansprüche

1. Schneidsatz (6) für eine Zerkleinerungsmaschine (1) für Nahrungsmittel, insbesondere Fleisch und dgl., mit einer Lochscheibe (7) und einem damit zusammenwirkenden, antreibbaren Schneidmesser (5), welches durch an einem kegelstumpfförmigen Schneidmesserkörper sitzende, der Lochscheibe (7) gegenüberliegende Schneidklingen (10) gebildet ist, dadurch gekennzeichnet, daß am Mantel des Schneidmesserkörpers (9) sich in etwa radialer Richtung erstreckende Zusatzschneiden (19) angebracht oder angeformt sind, die mit etwa radialen Gegenschneiden (20) des Maschinengehäuses (1) zusammenwirken, und daß die Zusatzschneiden (19) jeweils leicht geneigt zur Richtung einer Mantellinie der Kegelstumpfmantelfläche verlaufen.

2. Schneidsatz nach Anspruch 1, dadurch gekennzeichnet, daß zumindest die Zusatzschneiden (19) durch Nuten, Rillen oder ähnliche. Vertiefungen gebildet sind.

3. Schneidsatz nach Anspruch 1 oder 2 dadurch gekennzeichnet, daß die Gegenschneiden (20) mit Rillen oder ähnlichen Vertiefungen versehen sind, die an einem kegelstumpfförmigen Innenmantel des Maschinengehäuses (1) angebracht sind.

4. Schneidsatz nach wenigstens einem der Ansprüche 1 bis 3, dadurch gekennzeichnet, daß der Schneidmesserkörper (9) aus einer Nabe (13) mit etwa radial oder tangential abstehenden Armen (16) besteht, deren freie Stirnfläche (26) eine der genannten Kegelstumpfform entsprechende Kontur haben.

5. Schneidsatz nach Anspruch 4, dadurch gekennzeichnet, daß das Schneidmesser (5) in Richtung seiner Drehachse (23) gegen seine Lochscheibe (7) hin zustellbar ist und bei maximaler Höhe der Schneidklingen die Zusatzschneiden von den Gegenschneiden einen minimalen Spaltabstand (22) aufweisen.

6. Schneidsatz nach Anspruch 4 oder 5, dadurch gekennzeichnet, daß die größere Kegelstumpffläche des Schneidmesserkörpers (9) der Lochscheibe (7) zugekehrt ist und die Rillen (20) oder ähnliche. Vertiefungen der Gegenschneiden (20) des Maschinengehäuses (1) an einem abnehmbaren Gehäusering (21) angebracht sind.

## Claims

1. Cutter assembly (6) for a mincing machine (1) for food, particularly meat and the like, with a perforated disk (7) and a drivable cutting knife (5) cooperating therewith and formed by cutting blades (10) facing the perforated disc (7) and disposed on a frustoconical body of the cutting knife, characterized in that side cutters (19) extending approximately radially and mounted or formed on the curved surface of the body (9) of the cutting knife cooperate with approximately radial opposed cutters of the machine housing (1), and in that each side cutter (19) is inclined slightly towards a surface line of the frustoconical surface.

2. Cutter assembly according to Claim 1, characterized in that at least the side cutters (19) are formed by grooves, slots or similar recesses.

3. Cutter assembly according to Claim 1 or Claim 2, characterized in that the opposed cutters (20) have slots or similar recesses provided in an internal frustoconical curved surface of the machine housing (1).

4. Cutter assembly according to at least one of Claims 1 to 3, characterized in that the body (9) of the cutting knife is constituted by a hub (13) with approximately radially or tangentially projecting arms (16) the free end surfaces (26) of which have a profile corresponding to the said frustoconical shape.

5. Cutter assembly according to Claim 4, characterized in that the cutting knife (5) can be advanced along its axis of rotation (23) towards its perforated disc (7) and, when the cutting blades (10) are at a maximum level, the side cutters are at a minimum distance (22) from the opposed cutters.

6. Cutter assembly according to Claim 4 or Claim 5, characterized in that the larger face of the frustoconical body (9) of the cutting knife faces the perforated disc (7) and the slots (20) or similar recesses of the opposed cutters (20) of the machine housing (1) are mounted on a removable housing ring (21).

## Revendications

1. Outil de coupe (6) pour une machine à hacher (1) des aliments, notamment de la viande et analogue, comportant un disque perforé (7) et un couteau (5) pouvant être entraîné et coopérant avec ce dernier, qui est formé par des lames de coupe (10) situées sur un corps porte-couteaux tronconique et placées en face du disque perforé (7), caractérisé en ce que sur la surface latérale du corps porte-couteaux (9) sont fixées ou réalisés des arêtes tranchantes supplémentaires (19) s'étendant approximativement dans la direction radiale qui coopèrent avec des arêtes tranchantes complémentaires (20) approximativement radiales du carter de la machine (1), et en ce que les arêtes tranchantes supplémentaires (19) s'étendent de manière légèrement inclinée vers une génératrice de la surface latérale du tronc de cône.

2. Outil de coupe selon la revendication 1, caractérisé en ce qu'au moins les arêtes tranchantes supplémentaires (19) sont formées par des rainures, des cannelures ou des creux analogues.

3. Outil de coupe selon la revendication 1 ou 2, caractérisé en ce que les arêtes tranchantes complémentaires (20) sont munies de rainures ou de creux analogues qui sont réalisés sur une surface latérale intérieure tronconique du carter de la machine (1).

4. Outil de coupe selon au moins l'une des revendications 1 à 3, caractérisé en ce que le corps porte-couteau (9) se compose d'un moyeu (13) avec des bras (16) faisant saillie de manière approximativement radiale ou tangentielle dont les surfaces frontales (26) libres ont un contour correspondant à la forme tronconique citée.

5. Outil de coupe selon la revendication 4, caractérisé en ce que le couteau (5) peut être avancé vers son disque perforé (7) dans la direction de son axe de rotation (23), et en ce que, lorsque les lames de coupe sont à leur hauteur maximale, il y a une écart minimal de fente (22) entre les arêtes tranchantes supplémentaires et les arêtes tranchantes complémentaires

6. Outil de coupe selon la revendication 4 ou 5, caractérisé en ce que la surface tronconique la plus grande du corps porte-couteaux (9) est tournée vers le disque perforé (7) et en ce que les cannelures (20) ou les creux analogues des arêtes tranchantes complémentaires (20) du carter de la machine (1) sont réalisés sur une bague de carter (21) amovible.
